# DEMANDE DE BREVET EUROPEEN

(11) **EP 0 388 294 A2**
(43) Date de publication de la demande: **19.09.1990**
(21) Numéro de dépôt: 90400679.8
(22) Date de dépôt: 14.03.1990
(51) Int. Cl.: B02C 17/22

(54) **Plaque de blindage pour broyeur à boulets**

(30) Priorité: 15.03.1989 FR 8903499
(71) Demandeur: Cambier, Benjamin, F-62200 Carvin (FR)
(72) Inventeur: Cambier, Benjamin, F-62200 Carvin (FR)
(74) Mandataire: Descourtieux, Philippe

(57) **Abrégé**

La plaque de blindage (1) a deux faces supérieures (4,5) inclinées formant un profil en redan, apte au relevage des boulets. De préférence l'angle d'inclinaison (α) de la grande face amont (4) est compris entre 13 et 17°, et l'angle d'inclinaison de la petite face aval par rapport à la grande face amont (4) est compris entre 50 et 60°.

La plaque (1) a une face avant (9) et une face arrière (11) inclinées du même angle (β) . Deux plaques contiguës (1,1′) délimitent une cavité (12) dont lesdites faces avant (9) et arrière (11) constituent les parois d'écoulement de la matière. L'angle d'inclinaison (β) est compris entre 25° et 40°.

La matière pelletée dans la cavité (12) se déverse dans la zone de retombée des boulets (3) lors de la rotation du broyeur. Figure 2.

## Description

La présente invention concerne une plaque de blindage destinée à constituer avec d'autres plaques identiques et régulièrement agencées le revêtement interne d'un broyeur à boulets utilisé pour le broyage de matériau, c'est-à-dire le blindage d'usure dont est garni l'intérieur de la virole d'un broyeur cylindrique tournant autour de son axe horizontal dans lequel la charge broyante est constituée par des corps broyants de forme généralement sphérique ou cylindrique.

Un broyeur cylindrique à boulets est aujourd'hui composé de deux compartiments dans lesquels les charges broyantes sont définies en fonction de la granulométrie de la matière à broyer pour le premier compartiment et de la matière broyée pour le second. Le premier compartiment broie la matière brute, le second broie la matière en partie broyée.

Ces compartiments sont séparés par des cloisons garnies de lumières et d'un orifice central afin de permettre le passage de la matière et de l'air de ventilation. De plus ces cloisons empêchent le passage des corps broyants d'un compartiment à l'autre.

Pour améliorer le fonctionnement des broyeurs à boulets on a proposé par le document FR.A.992.071 un revêtement intérieur dans lequel , entre les diverses plaques contiguës , sont prévus des godets orientés parallèlement à l'axe du broyeur dans lesquels la matière à broyer s'engouffre lorsqu 'ils se trouvent dans la partie basse du broyeur pour en retomber en veines très fines au travers de la section libre du broyeur, lorsqu 'au cours de sa rotation, lesdits galets sont parvenus à la partie supérieure du broyeur. La matière tombant en forme de pluie se répand sur les corps broyants , y pénètre et est brassée avec eux. De plus la chute libre de la matière est mise à profit pour améliorer le déplacement de la matière le long du broyeur.

Les plaques de blindage du document FR.A.992.071 sont des plaques ondulées de telle sorte que le revêtement interne du broyeur se compose d'une série d'anneaux de section conique évasée vers la venue de la matière et donc la conicité provoque un classement régulier et permanent des engins broyants.

Le but que s'est fixé le demandeur est de proposer une plaque de blindage qui améliore l'efficacité de broyage par rapport au broyeur du document précité.

Ce but est atteint grâce à la plaque de broyage de l'invention. Cette plaque est destinée à équiper la virole d'un broyeur à boulets avec d'autres plaques identiques, régulièrement agencées en sorte que , de manière connue, deux plaques contiguës délimitent une cavité dans laquelle la matière s'introduit lorsque lesdites plaques parcourent la partie inférieure du broyeur. Selon l'invention la plaque de broyage a une grande face supérieure ayant une inclinaison positive de l'avant vers l'arrière dans le sens de rotation du broyeur et formant avec une petite face supérieure un profil en redan apte au relevage des boulets ; de plus la plaque de broyage a une face avant et une face arrière, faisant office de parois d'écoulement pour une cavité entre deux plaques contiguës , lesdites faces ayant une inclinaison telle que la matière contenue dans une cavité donnée soit déversée dans la zone de retombée des boulets relevés lorsque les plaques contiguës délimitant ladite cavité parcourent la partie supérieure du broyeur lors de la rotation de celui-ci.

Ainsi selon l'invention les boulets relevés tombent sur la matière sans cesse renouvelée grâce au pelletage dû aux cavités.

L'effet de relevage des boulets est particulièrement efficace avec une inclinaison de la grande face supérieure comprise entre 13° et 17°.

La matière est déversée dans la zone de retombée des boulets relevés selon le relevage précité avec une inclinaison des faces avant et arrière comprise entre 25° et 40°.

De préférence la petite face supérieure a par rapport à la grande face supérieure une inclinaison négative comprise entre 50° et 60°, l'intersection entre ces deux faces supérieures formant le sommet du redan.

Cette disposition angulaire permet d'obtenir un déplacement régulier des boulets sur les deux faces supérieures pendant la rotation du broyeur et par conséquent une usure régulière de ces surfaces.

Ceci est encore amélioré lorsque le sommet du redan est arrondi avec un rayon de courbure compris entre 30 et 60mm.

Avantageusement la plaque de blindage comporte au moins une piste longitudinale concave creusée dans les faces supérieures, avec une flèche comprise entre 5 et 20mm.

La plaque peut comporter un évidement le long d'une zone faisant face à la virole et en deça de la face arrière. Cette disposition particulière permet d'augmenter le volume de la cavité et donc la quantité de matière emportée dans la cavité lors de la rotation du broyeur.

L'écartement entre la face avant d'une plaque donnée et la face arrière de la plaque continguë, située en amont de la plaque donnée dans le sens de rotation du broyeur, est fonction de la granulométrie de la matière. Dans le premier compartiment il sera de préférence compris entre 30 et 50mm, dans le second entre 10 et 30mm. Cet écartement est toujours inférieur au diamètre du plus petit boulet.

L'invention sera mieux comprise à la lecture de la description qui va être faite du mode de réalisation préféré de la plaque de blindage pour broyeur à boulets , illustré par le dessin annexé dans lequel :
La figure 1 est une vue en perspective d'une plaque
La figure 2 est une vue en coupe de deux plaques contiguës , selon le plan AA′ de la figure 1.

La plaque de blindage 1 est une pièce monobloc métallique dont la face inférieure s'applique sur la virole 2 du broyeur. On a fait figurer par la flèche F le sens de rotation du broyeur. Les termes avant et arrière ou amont et aval seront utilisés dans la présente description en référence au sens de rotation du broyeur.

Comme on peut le voir sur la figure 2 , le boulet 3 ne peut entrer en contact qu'avec les deux faces supérieures 4 et 5 de la plaque 1. La face supérieure amont 4 de plus grandes dimensions est inclinée de l'avant vers l'arrière avec un angle α d'inclinaison positif compris entre 13° et 17°, cet angle α étant mesuré par rapport à une direction 6 perpendiculaire au plan méridien de la virole . La face supérieure aval 5, de plus petites dimensions , a une inclinaison négative par rapport à celle de la face amont 4 , formant un angle β avec celle-ci qui est compris entre 50° et 60°.

A proximité de leur intersection, les deux faces 4 et 5 sont arrondies , de sorte que le sommet 7 du profil en redan a un rayon de courbure r compris entre 30 et 60mm.

Les faces supérieures 4 et 5 de la plaque 1 sont creusées de deux (ou plusieurs) pistes 8, concaves et longitudinales , ayant une flèche f comprise entre 5 et 20 mm. Cette flèche , ainsi que le rayon de courbure des pistes, sont fonction du diamètre du plus gros boulet 3 du compartiment considéré.

La plaque 1 a , en avant de la grande face supérieure 4 et prolongeant celle-ci, une face avant 9, ayant un angle d'inclinaison compris entre 25° et 40°, cet angle étant mesuré par rapport à une direction 10 perpendiculaire au plan méridien de la virole.

La plaque 1 a , en arrière de la petite face supérieure 5 et prolongeant celle-ci, une face arrière 11, ayant le même angle d'inclinaison β.

Le dessous de la plaque 1 est partiellement évidé, le long de la virole 2 en prolongement de la face arrière. La plaque 1 est fixée sur la virole 2 à l'aide de moyens de fixation traditionnels passant à travers l'orifice 13 (non représenté sur la figure 1).

On a représenté sur la figure 2 le positionnement relatif de deux plaques contiguës 1 et 1′. La face arrière 11 de la plaque 1 en amont est sensiblement parallèle de la face avant 9′ de la plaque l' en aval et espacée de celle-ci d'un écartement e. Cet écartement est fonction de la granulométrie de la matière dans le compartiment considéré. Il est compris entre 30 et 50mm dans le premier compartiment et entre 10 et 30mm dans le second compartiment. Il est bien sûr toujours supérieur au plus petit boulet 3. L'espace compris entre les deux faces 11 et 9′ arrière et avant et l'évidement sous la plaque 1 forme une cavité 12.

Le fonctionnement du broyeur est le suivant. A l'intérieur de la virole 2 sur les plaques 1 ont été introduits les boulets 3 et la matière à broyer (ou la matière partiellement broyée pour le second compartiment). Lorsque les plaques de blindage 1 , l' se trouvent dans la partie basse du broyeur , une partie de la matière s'introduit dans la cavité 12, tandis que les boulets 3 ne peuvent y pénétrer et sont en contact avec les faces supérieures 4,5.

Lors de la rotation du , broyeur le boulet 3 se déplace sur les faces supérieures 4,5 d'une plaque 1 puis de la plaque contiguë en aval. La vitesse de rotation de la virole 2 est déterminée en sorte que grâce à la force centrifuge et au profil en redan une partie des boulets soit relevée et atteigne la partie haute de la virole, d'où ils tombent sur les boulets non relevés recouvrant les plaques 1, recouvertes de matière , se trouvant dans la partie basse de la virole. Dans le même temps , du fait de l'inclinaison des faces avant 9 et arrière 11, la matière contenue dans la cavité 12 se déverse et tombe dans la zone de retombée des boulets relevés. De la sorte , la matière est déversée et broyée dans la zone de plus grande énergie qui correspond à celle des boulets relevés. Les fines particules contenues dans la matière pelletée sont entraînées par l'air de ventilation du broyeur.

Ainsi la combinaison du profil en redan et de l'inclinaison adéquate des parois d'échappement de la cavité 12 permet d'obtenir l'efficacité maximale de broyage.

La valeur des angles α et β est fonction de la vitesse de rotation du broyeur, elle-même fonction pour une charge donnée de la vitesse critique Vc qui est la vitesse à partir de laquelle les boulets sont plaqués par la force centrifuge sur les plaques pendant la rotation du broyeur. En général la vitesse de rotation est de l'ordre de 0,75Vc.

On a constaté que l'usure des plaques était particulièrement homogène tout au long des pistes concaves 8. L'invention n'est pas limitée au mode de réalisation qui vient d'être décrit à titre d'exemple non exhaustif mais en couvre toutes les variantes.

## Revendications

1. Plaque de broyage (1) destinée à équiper la virole (2) d'un broyeur à boulets avec d'autres plaques identiques (1′) régulièrement agencées de sorte que deux plaques contiguës (1,1′) délimitent une cavité (12) dans laquelle la matière s'introduit lorsque lesdites plaques (1,1′) parcourent la partie basse du broyeur, caractérisée en ce qu'elle a une grande face supérieure (4) ayant une inclinaison (α) positive de l'avant vers l'arrière et formant avec une petite face supérieure (5) un profil en redan, apte au relevage des boulets , et en ce que chaque plaque (1) a une face avant (9) et une face arrière (11) faisant office de parois d'écoulement pour une cavité (12) et ayant une inclinaison (β) telle que la matière contenue dans une cavité donnée est déversée dans la zone de retombée des boulets (3) relevés lorsque les plaques contiguës (1,1′) délimitant ladite cavité (12) parcourent la partie haute du broyeur lors de la rotation de celui-ci.

2. Plaque de broyage selon la revendication 1 caractérisée en ce que l'inclinaison (α) de la grande face supérieure (4) est comprise entre 13 et 17°.

3. Plaque de broyage selon la revendication 1 caractérisée en ce que l'inclinaison (β) des faces avant (9) et arrière (11) est comprise entre 25° et 40°.

4. Plaque de broyage selon l'une des revendications 1 et 2 caractérisée en ce que la petite face supérieure (5) a par rapport à la grande face supérieure (4) une inclinaison négative (α) comprise entre 50 et 60° , l'intersection entre ces deux faces supérieures (7) formant le sommet du redan.

5. Plaque de broyage selon la revendication 4 caractérisée en ce que le sommet (7) du redan est arrondi avec un rayon de courbure (r) compris entre 30 et 60 mm.

6. Plaque de broyage selon la revendication 1 caractérisée en ce qu'elle comporte un évidement le long d'une zone faisant face à la virole (1) et en deça de la face arrière (11).

7. Plaque de broyage selon la revendication 1 caractérisée en ce qu'elle comporte au moins une piste longitudinale (8) concave creusée dans les deux faces supérieures (4,5).

8. Plaque de broyage selon la revendication 7 caractérisée en ce que la flèche (f) de la piste est comprise entre 5 et 20mm.

9. Broyeur à boulets dont la virole (2) est équipée de plaques (1) selon la revendication 1 caractérisé en ce que l'écartement (e) entre la face avant (9) et la face arrière (11) de deux plaques (1,1′) contiguës est compris entre 30 et 50mm pour le premier compartiment et entre 10 et 30mm pour le second compartiment.
